# EUROPÄISCHE PATENTSCHRIFT

(11) **EP 1 318 374 B1**
(45) Veröffentlichungstag und Bekanntmachung des Hinweises auf die Patenterteilung: **22.02.2006**
(21) Anmeldenummer: 02021928.3
(22) Anmeldetag: 28.09.2002
(51) Int. Cl.: F41A 27/24, F41A 23/24

(54) **Eigenständig höhenrichtbare Sekundärbewaffnung**
Secondary weapon which has its own elevating mechanism
Arme secondaire ayant son propre mécanisme d'élévation

(30) Priorität: 07.12.2001 DE 10160216
(43) Veröffentlichungstag der Anmeldung: 11.06.2003
(73) Patentinhaber: Rheinmetall Landsysteme GmbH, 24107 Kiel (DE)
(72) Erfinder: Diller, Armin, 86199 Augsburg (DE); Mall, Hans, 82256 Fürstenfeldbruck (DE); Riedl, Jürgen, 86343 Königsbrunn (DE)
(74) Vertreter: Dietrich, Barbara

(56) Entgegenhaltungen:
- WO-A-97/48959
- DE-A1- 3 119 621
- DE-A1- 3 843 258
- DE-A1- 3 928 614
- DE-C2- 977 983
- US-A- 2 444 246
- US-A- 5 129 307

## Beschreibung

Die Erfindung bezieht sich auf ein gepanzertes und bewaffnetes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, und einer Waffenanlage zusammensetzt.

Bei der Bewaffnung wird ein großer Elevationsbereich für die Waffe immer wichtiger, um nahe und sehr hoch gelegene oder auch nahe und sehr tief liegende Ziele bekämpfen zu können. Dies kann zum Beispiel der Fall sein bei der Bekämpfung von Zielen in oberen Stockwerken von Gebäuden oder bei der Abwehr von Angreifern direkt neben dem Fahrzeug und betrifft vor allem die klein- oder mittelkalibrige Sekundärbewaffnung. Neben der Sekundärbewaffnung betrifft die Forderung nach großer Elevationsmöglichkeit zudem Wurfanlagen für Tarn- und Täuschmittel zur Top-Attack-Abwehr.

Nach dem Stand der Technik sind verschiedene Vorschläge zur Erweiterung des Elevationsbereichs für Waffen an Fahrzeugen gemacht worden.

Aus der DE 19927656A1 ist ein gepanzertes Transportkraftfahrzeug bekannt, welches mit einem unbemannten Schartenturm einschliesslich Lafette und Bordmaschinenwaffe als Bewaffnung ausgerüstet ist, der von der Besatzung aus dem Fahrzeuginneren fernbedient wird.

Naturgemäß ist der Elevationsbereich von einer Hauptbewaffnung durch deren Waffenabmessungen und die Geometrie eines Trägerfahrzeugs begrenzt. Eine Sekundärbewaffnung, die achsparallel zur Hauptwaffe angebracht ist, kann dementsprechend nur den Elevationsbereich der Hauptwaffe erreichen, was in vielen Fällen nicht ausreicht. Deshalb wird der Forderung nach einem großen Elevationsbereich für die Sekundärwaffe konventionell mit zusätzlichen Lafetten unterschiedlichster Ausführung, wie zum Beispiel einer Freirichtlafette, einer bemannten oder unbemannten gesonderten Waffenstation, Rechnung getragen. Richtbare Wurfanlagen für Tarn- und Täuschmittel sind nach dem Stand der Technik ebenfalls als eigenständige Lafetten ausgeführt.

Der Nachteil der vorhandenen Lösungen liegt vor allem darin, daß zusätzliche Lafetten Raumbedarf auf dem Fahrzeug- oder Turmdach haben, wobei Einbauplatz knapp ist und nur mit Einschränkungen und weiteren Nachteilen zur Verfügung gestellt werden kann und zusätzlicher Aufwand getrieben werden muß.

Auch ist eine eigenständige Waffenstation aufgrund der zusätzlich benötigten Komponenten wie Richtanlage, Optik usw. aufwendig.

Aufgabe der Erfindung ist es, eine Sekundärbewaffnung mit sehr großem Elevationsbereich und ohne eigenständige richtbare Lafette in Verbindung mit einer Hauptbewaffnung zur Verfügung zu stellen. Das Erfindungsprinzip sollte sich zudem auf Wurfanlagen für Tarn- und Täuschmittel anwenden lassen.

Diese Aufgabe wird erfindungsgemäß durch die kennzeichnenden Merkmale des Anspruchs 1 gelöst. Weitere Merkmale ergeben sich aus den Unteransprüchen.

Erfindungsgemäß wird eine höhenrichtbare Waffenaufnahme für eine Sekundärwaffe an die höhenrichtbare Masse der Hauptbewaffnung angeflanscht, so daß die Sekundärwaffe einen erweiterten Höhenrichtbereich erhält, der über den Höhenrichtbereich der Hauptwaffe hinausgeht.

Dabei wird die Sekundärwaffe zum Beispiel seitlich von der Hauptwaffe, wo in der Regel Munitionsmagazine der Hauptwaffe angebaut sind, angebracht als Teil der höhenrichtbaren Teile der Hauptwaffe. Die Sekundärwaffe erhält einen eigenen und von der Hauptwaffe separaten Höhenrichtantrieb. Damit kann die Sekundärwaffe unabhängig von einer Höhenrichtung der Hauptwaffe in Höhe eingestellt werden in einem gewissen Bereich.

Bei Einstellen der Höhenrichtung der Sekundärwaffe mittels der Höhenrichteinrichtung der Hauptwaffe und der Höheneinrichtung der Sekundärwaffe addieren sich die beiden Höhenrichtungen und die Sekundärwaffe kann weiter nach oben oder nach unten als die Hauptwaffe gerichtet werden.

Die Vorteile der Erfindung liegen darin, dass sich die Elevationsbereiche von Haupt- und Sekundärbewaffnung addieren können je nach Funktionseinstellung und damit ein sehr großer Elevationsbereich für die Sekundärbewaffnung ermöglicht wird. Alternativ zu einer Sekundärbewaffnung lässt sich eine Wurfanlage für Tarn- und Täuschmittel in gleicher Weise an die höhenrichtbare Masse der Hauptbewaffnung adaptieren.

Ausführungsbeispiele der Erfindung sind in den Zeichnungen schematisch dargestellt und werden im folgenden näher beschrieben. Es zeigen:
- Figur 1:: eine Gesamtansicht der Waffenanlage mit einer Sekundärbewaffnung
- Figur 2:: eine Seitenansicht der Waffenanlage
- Figur 3:: eine Draufsicht der Waffenanlage
- Figur 4, 5:: eine Seitenansicht der Waffenanlage mit Funktionsstellung
- Figur 6: eine Gesamtansicht der Waffenanlage mit einer Wurfanlage

Figur 1 zeigt eine Waffenanlage 1 mit Hauptwaffe 2 und Sekundärwaffe 3, die mittels eines Flansches 4 auf einem Fahrzeug (nicht dargestellt) angebaut werden kann. Die Hauptoptik 8 befindet sich am Flansch 4 der Waffenanlage. Eine Sekundäroptik 5 ist unterhalb der Sekundärwaffe 3 angebaut.

Figur 2 und 3 zeigen die Anordnung von der Seite und von oben. Die Sekundärwaffe 3 ist außen seitlich an der Hauptwaffe 2 an einem Anbau 6, der als Magazin für Munition fungiert und ebenfalls einen Höhenrichtantrieb 7 für die Sekundärwaffe aufnimmt.

Figur 4 und 5 zeigen die Hauptwaffe 2 in einer oberen und einer unteren Funktionsstellung der Höhenrichtung und zugeordnet dazu eine obere und eine untere Funktionsstellung der Sekundärwaffe 3, wobei die Sekundärwaffe 3 weiter als die Hauptwaffe nach oben respektive nach unten gerichtet wird.

Bei der Höhenrichtung wird die Sekundärwaffe 3 zunächst mit der Hauptwaffe 2 ohne Einsatz des eigenen Richtantriebs 7 in der Höhe gerichtet. Bei Anschlag der Hauptwaffe 2 an einen maximalen Höhenrichtpunkt oben oder unten kann die Sekundärwaffe 3 mittels des eigenen Richtantriebs 7 weiter nach oben oder unten als die Hauptwaffe gerichtet werden.

Da die Hauptoptik 8 in der Regel nur im Elevationsbereich der Hauptwaffe 2 agieren kann, ist die Sekundärwaffe 3 mit einer zusätzlichen starr gekoppelten Sekundäroptik 5 ausgestattet.

Die Figur 6 verdeutlicht alternativ zur Sekundärbewaffnung 3 eine Wurfanlage 9 für Tarn- und Täuschmittel, die in gleicher Weise wie die Sekundärbewaffnung an die höhenrichtbare Masse der Hauptbewaffnung 2 adaptiert ist. In gleicher Weise wie bei der Sekundärbewaffnung eröffnen sich durch die Kombination des eigenen Richtantriebes mit dem Richtantrieb der Hauptwaffe 2 auch hier große Elevationsmöglichkeiten.

### Bezugszeichenliste

- 1: Waffenanlage
- 2: Hauptwaffe
- 3: Sekundärwaffe
- 4: Flansch
- 5: Sekundäroptik
- 6: Anbau
- 7: Höhenrichtantrieb
- 8: Hauptoptik
- 9: Wurfanlage

## Patentansprüche

1. Vorrichtung für die Höhenrichtung einer Sekundärbewaffnung an einem militärischen Fahrzeug mit einem Radfahr- oder Kettenlaufwerk und einem Antrieb zur Fortbewegung sowie einem Fahrzeugaufbau zur Aufnahme und Einbau aller Komponenten für den Betrieb des Fahrzeugs einschliesslich einer Fahrzeugbesatzung und einer Waffenanlage (1) mit einer Hauptbewaffnung (2) einschließlich einer Höhen- und Seitenrichteinrichtung
**dadurch gekennzeichnet,**
**dass** eine Sekundärbewaffnung (3) als Teil der höhenrichtbaren Masse der Hauptbewaffnung an die Hauptwaffe (2) angebaut ist einschließlich eines separaten Höhenrichtantriebes (7) für die Sekundärwaffe (3) und aller sonst benötigten Teile der Sekundärwaffe (3).

2. Vorrichtung nach Anspruch 1
**dadurch gekennzeichnet,**
**dass** die Sekundärwaffe (3) außen seitlich von der Hauptwaffe (2) als Teil oder Ersatz des dort angebauten Munitionsmagazins (6) der Hauptwaffe (2) angebaut ist.

3. Vorrichtung nach Anspruch 1,
**dadurch gekennzeichnet,**
**dass** die Sekundärwaffe (3) außen seitlich an die Hauptwaffe (2) als Teil des Waffenträgers der Hauptwaffe (2) angebaut ist.

4. Vorrichtung nach einem der Ansprüche 1 bis 3,
**dadurch gekennzeichnet,**
**dass** der Höhenrichtantrieb (7) für die Sekundärwaffe (3) die Schnittstelle und Lagerung der Sekundärwaffe (3) am Nlunitionsmagazin oder an der Hauptbewaffnung (2) bildet.

5. Vorrichtung nach einem der Ansprüche 1 bis 4,
**dadurch gekennzeichnet,**
**dass** die Sekundärwaffe (3) als leicht austauschbare Einheit anstelle eines der seitlichen Munitionsmagazine (6) der Hauptwaffe (2) angebaut ist.

6. Vorrichtung nach einem der Ansprüche 1 bis 5,
**dadurch gekennzeichnet,**
**dass** eine separat höhenrichtbare Waffenaufnahme als Adapter, Schnittstelle und Lagerung für eine anzubauende Sekundärwaffe (3) am Munitionsmagazin (6) der Hauptwaffe oder an der höhenrichtbaren Masse der Hauptbewaffnung angebaut ist.

7. Vorrichtung nach einem der Ansprüche 1 bis 6,
**dadurch gekennzeichnet,**
**dass** die Höhenrichteinrichtung (7) für die Sekundärwaffe (3) die Höhenrichtung unabhängig von der Hauptwaffeneinrichtung (2) vornehmen kann.

8. Vorrichtung nach einem der Ansprüche 1 bis 7,
**dadurch gekennzeichnet,**
**dass** die Sekundärwaffe (3) eine zugeordnete optronische Zieleinrichtung (5) besitzt, die starr mit der Sekundärwaffe (3) verbunden ist.

9. Vorrichtung nach einem der Ansprüche 1 bis 8,
**dadurch gekennzeichnet,**
**dass** der eigenständige Höhenrichtantrieb (7) der Sekundärwaffe (3) ein zum Beispiel elektrischer oder hydraulischer Fremdantrieb ist.

10. Vorrichtung nach einem der Ansprüche 1 bis 9,
**dadurch gekennzeichnet,**
**dass** nach dem gleichen Konstruktionsprinzip an Stelle einer Sekundärbewaffnung (3) eine Wurfanlage (9) für Tarn- und Täuschmittel eigenständig höhenrichtbar an die höhenrichtbare Masse der Hauptbewaffnung (2) angeflanscht ist.

## Claims

1. Apparatus for elevation aiming of a secondary armament on a military vehicle having a wheel or track drive and having a propulsion system for vehicle movement as well as a vehicle structure for holding and installation of all the components for operation of the vehicle including a vehicle crew and a weapon system (1) with a primary armament (2) including an elevation and azimuth aiming device,
**characterized**
**in that** a secondary armament (3) is fitted to the primary weapon (2) as part of the primary armament mass which can be aimed in elevation, including a separate elevation aiming drive (7) for the secondary weapon (3) and all of the other required parts of the secondary weapon (3).

2. Apparatus according to Claim 1,
**characterized**
**in that** the secondary weapon (3) is fitted externally, to the side of the primary weapon (2) as a part of a replacement for the ammunition magazine (6) which is fitted there, for the primary weapon (2).

3. Apparatus according to Claim 1,
**characterized**
**in that** the secondary weapon (3) is fitted externally at the side to the primary weapon (2) as part of the weapon mount for the primary weapon (2).

4. Apparatus according to one of Claims 1 to 3,
**characterized**
**in that** the elevation aiming drive (7) for the secondary weapon (3) forms the interface and the mounting for the secondary weapon (3) on the ammunition magazine or on the primary armament (2).

5. Apparatus according to one of Claims 1 to 4,
**characterized**
**in that** the secondary weapon (3) is fitted as a line replaceable unit instead of one of the side ammunition magazines (6) for the primary weapon (2).

6. Apparatus according to one of Claims 1 to 5,
**characterized**
**in that** a weapon holder, which can be aimed separately in elevation, is fitted as an adapter, interface and mounting for a secondary weapon (3) which is intended to be fitted to the ammunition magazine (6) of the primary weapon or to the mass of the primary armament, which can be aimed in elevation.

7. Apparatus according to one of Claims 1 to 6,
**characterized**
**in that** the elevation aiming device (7) for the secondary weapon (3) can carry out elevation aiming independently of the primary weapon device (2).

8. Apparatus according to one of Claims 1 to 7,
**characterized**
**in that** the secondary weapon (3) has an associated optronic aiming device (5) which is rigidly connected to the secondary weapon (3).

9. Apparatus according to one of Claims 1 to 8,
**characterized**
**in that** the autonomous elevation aiming drive (7) for the secondary weapon (3) is an external drive which is, for example, electrical or hydraulic.

10. Apparatus according to one of Claims 1 to 9,
**characterized**
**in that** an ejection system (9) for camouflage and spoofing means which can be aimed autonomously in elevation is flange-connected to the mass of the primary armament (2), which can be aimed in elevation, instead of secondary armament (3), but based on the same design principle.

## Revendications

1. Dispositif pour l'orientation en hauteur d'une arme secondaire sur un véhicule militaire avec un mécanisme de roulement à roues ou à chaînes et un entraînement d'avance ainsi qu'une carrosserie de véhicule permettant de recevoir et d'incorporer tous les composants pour le fonctionnement du véhicule y compris un équipage du véhicule et une installation d'armes (1) avec une arme principale (20) y compris un dispositif d'orientation en hauteur et latérale,
**caractérisé en ce qu'**
une arme secondaire (3) est montée en tant que partie du volume orientable en hauteur de l'arme principale sur l'arme principale (2), avec un entraînement orientable en hauteur séparé (7) pour l'arme secondaire (3) et toutes les autres pièces nécessaires de l'arme secondaire (3).

2. Dispositif selon la revendication 1,
**caractérisé en ce que**
l'arme secondaire (3) est montée à l'extérieur latéralement à l'arme principale (2) sous forme d'une partie ou d'un remplacement du magasin de munitions installé à cet endroit (6) de l'arme principale (2).

3. Dispositif selon la revendication 1,
**caractérisé en ce que**
l'arme secondaire (3) est montée à l'extérieur latéralement à l'arme principale (2) sous forme d'une partie du support d'arme de l'arme principale (2).

4. Dispositif selon l'une quelconque des revendications 1 à 3,
**caractérisé en ce que**
l'entraînement orientable en hauteur (7) pour l'arme secondaire (3) forme l'interface et le support de l'arme secondaire (3) sur le magasin de munitions ou sur l'arme principale (2).

5. Dispositif selon l'une quelconque des revendications 1 à 4,
**caractérisé en ce que**
l'arme secondaire (3) est montée sous la forme d'une unité facilement remplaçable à la place de l'un des magasins de munitions latéraux (6) de l'arme principale (2).

6. Dispositif selon l'une quelconque des revendications 1 à 5,
**caractérisé en ce qu'**
un logement d'arme orientable en hauteur séparément, servant d'adaptateur, d'interface et de support pour une arme secondaire à monter (3) est monté sur le magasin de munitions (6) de l'arme principale ou sur le volume orientable en hauteur de l'arme principale.

7. Dispositif selon l'une quelconque des revendications 1 à 6,
**caractérisé en ce que**
le dispositif orientable en hauteur (7) pour l'arme secondaire (3) peut réaliser l'orientation en hauteur indépendamment du dispositif d'arme principale (2).

8. Dispositif selon l'une quelconque des revendications 1 à 7,
**caractérisé en ce que**
l'arme secondaire (3) possède un dispositif d'objectif optronique associé (5) qui est connecté rigidement à l'arme secondaire (3).

9. Dispositif selon l'une quelconque des revendications 1 à 8,
**caractérisé en ce que**
l'entraînement d'orientation en hauteur propre (7) de l'arme secondaire (3) est un entraînement extérieur par exemple électrique ou hydraulique.

10. Dispositif selon l'une quelconque des revendications 1 à 9,
**caractérisé en ce que**
selon le même principe de construction au lieu d'une arme secondaire (3), une installation de lancement (9) pour des moyens de camouflage et de leurre est bridée de manière autonome orientable en hauteur sur le volume orientable en hauteur de l'arme principale (2).
